# EUROPÄISCHE PATENTSCHRIFT

(11) **EP 2 179 138 B1**
(45) Veröffentlichungstag und Bekanntmachung des Hinweises auf die Patenterteilung: **09.09.2015**
(21) Anmeldenummer: 08757302.8
(22) Anmeldetag: 10.07.2008
(51) Int. Cl.: F01C 1/02, F01C 17/06, F01C 21/00, F01C 21/02, F04C 18/02, F04C 29/00, F04C 27/00, F04C 29/02

(54) **VERDRÄNGERMASCHINE NACH DEM SPIRALPRINZIP MIT BEIDSEITIGER LAGERANORDNUNG**
DISPLACEMENT MACHINE ACCORDING TO THE SPIRAL PRINCIPLE
MACHINE DE DÉPLACEMENT DE MATIÈRE FONCTIONNANT SELON LE PRINCIPE DE LA SPIRALE

(30) Priorität: 26.07.2007 CH 11962007
(43) Veröffentlichungstag der Anmeldung: 28.04.2010
(73) Patentinhaber: Spinnler Engineering, 5507 Mellingen (CH)
(72) Erfinder: SPINNLER, Fritz, CH-5507 Mellingen (CH)
(74) Vertreter: Spierenburg, Pieter
(86) Internationale Anmeldenummer: PCT/CH2008/000310
(87) Internationale Veröffentlichungsnummer: WO 2009/012606

(56) Entgegenhaltungen:
- EP-A- 0 371 305
- EP-A- 0 557 598
- EP-A1- 0 201 774
- EP-A2- 0 807 759
- WO-A1-00/49275
- DE-A1- 3 231 756
- DE-A1- 3 313 000
- JP-A- 5 296 168
- JP-A- 61 215 479

## Beschreibung

Die vorliegende Erfindung betrifft eine Verdrängermaschine für kompressible Medien gemäss Oberbegriff des Patentanspruches 1.

Verdrängermaschinen dieser Art sind beispielsweise aus der DE-A-33 13 000, der EP 0 557 598 A oder der EP 0 371 305 A bekannt, von denen letztere als nächstliegender Stand der Technik betrachtet werden kann, und weisen ein aus zwei Hälften bestehendes Gehäuse auf, in dem ein Verdrängerkörper angeordnet ist. Der Verdrängerkörper ist mittels einer Lagerung auf einer Exzenterscheibe gelagert, die mit einer antreibbaren Antriebswelle verbunden ist. Die Antriebswelle ist mittels zweier Lager, die sich bezüglich der Exzenterscheibe gegenüberliegen, im Gehäuse gelagert. Zwischen jedem Lager und der Exzenterscheibe ist je ein mit der Antriebswelle verbundenes Gegengewicht angeordnet. Die sich auf ihrer Antriebsseite durch die Gehäusewand hindurch erstreckende Antriebswelle trägt an ihrem antriebsseitigen Ende eine Antriebsscheibe, die mit einem Antrieb in Verbindung steht.

Während des Betriebs einer solchen Verdrängermaschine werden in der Verdränger- oder Förderkammer zwischen dem spiralförmig ausgebildeten Verdrängerkörper und den beiden Umfangswänden mehrere, etwa sichelförmige Arbeitsräume eingeschlossen, die sich vom Einlass durch die Förderkammer hindurch zum Auslass hin bewegen, wobei ihr Volumen ständig verringert und der Druck des Arbeitsmittels dementsprechend erhöht wird. Ein nach diesem Prinzip arbeitender Verdichter zeichnet sich durch eine pulsationsarme Förderung des gasförmigen Arbeitsmittels, z.B. Luft, aus und könnte daher mit Vorteil unter anderem für Aufladezwecke bei Brennkraftmaschinen herangezogen werden.

Um zu verhindern, dass sich die Antriebswelle im Betrieb durchbiegt, insbesondere bei hohen Drehzahlen, sind bei den vorstehend erwähnten bekannten Verdrängermaschinen die Gegengewichte sehr nahe an der Exzenterscheibe angeordnet. Hinsichtlich der Anordnung der Lager gilt, dass der Abstand zwischen demjenigen Lager, das bezüglich der Exzenterscheibe auf der Seite der Antriebsscheibe liegt, und dieser Antriebsscheibe nicht zu gross werden darf, da sonst die Gefahr einer Durchbiegung der Antriebswelle im Betrieb besteht.

Der vorliegenden Erfindung liegt nun die Aufgabe zugrunde, eine Verdrängermaschine der eingangs genannten Art zu schaffen, bei der die ausserhalb des Gehäuses liegende Antriebsscheibe verhältnismassig weit vom Gehäuse angeordnet werden kann und sich die Antriebswelle im Betrieb nicht zu stark durchbiegt, auch bei hohen Drehzahlen nicht.

Diese Aufgabe wird mit den kennzeichnenden Merkmalen des Anspruches 1 gelöst.

Zwar ist es aus der Fig. 6 der DE 32 31 756 A1 ein Spirallader bekannt mit einer vollständig ins Laderinnere gerichteten Lageraufnahme. Jedoch handelt es sich bei dieser Ausführung um einen einseitig gelagerten Exzenter, auf dessen freien Seite sich die Fliehgewichte befinden. Die Lagerung der Haupt- Exzenterwelle findet zwar in zwei Lagerstellen statt, im Gegensatz zur vorliegenden Ausführung jedoch in nur einer Gehäusehälfte. Eine solche Ausführung ist für die sichere Beherrschung der heute verlangten höheren Förderdrücke nicht geeignet.

Der geringe Abstand zwischen erstem und zweiten Lager, welcher dadurch erreicht wird, dass die Mittelpunkte der beiden Lager in einer Vertikalebene innerhalb des jeweiligen Förderraums liegen. sowie die Abstützung der Antriebswelle an ihrem aus dem Gehäuse herausragenden, antriebsseitigen Ende mittels eines weiteren Lagers ermöglicht es, den Abstand zwischen dem Antrieb und demjenigen Lager im Innern des Gehäuses, das bezüglich der Exzenterscheibe auf der Seite des Antriebs liegt, freier zu wählen.

Bevorzugte Weiterausgestaltungen der erfindungsgemässen Verdrängermaschine bilden Gegenstand der abhängigen Patentansprüche.

Im Folgenden wird anhand der Zeichnung ein Ausführungsbeispiel des Erfindungsgegenstandes näher erläutert. Es zeigt rein schematisch:
- Fig. 1: in Vorderansicht den antriebsseitigen Gehäuseteil einer Verdrängermaschine,
- Fig. 2: die Verdrängermaschine gemäss Fig. 1 in einem Längsschnitt entlang der Linie II-II in Fig. 1,
- Fig. 3: einen Schnitt entlang der Linie V-V in Fig. 2.

Die in den Fig. 1 und 2 in Vorderansicht bzw. im Schnitt gezeigte Verdrängermaschine weist ein aus zwei Gehäusehälften 1a, 1b bestehendes Gehäuse 1 auf, in dem ein Verdrängerkörper 2 gelagert ist. Die beiden Gehäusehälften 1 a, 1 b sind auf nicht näher dargestellte Weise miteinander verschraubt. In der Darstellung der Fig. 1 ist die eine Gehäusehälfte 1a (Fig. 2) entfernt.

Der Verdrängerkörper 2 weist eine Trägerscheibe 3 auf, die auf jeder Seite ein spiralförmig verlaufendes Verdrängerelement 4, 5 trägt. Die Verdrängerelemente 4, 5 sind als von der Scheibe 3 abstehende Leisten in Form von Spiralblättern ausgebildet. Zur Lagerung der Scheibe 3 ist eine Antriebswelle 6 vorgesehen, deren Drehachse mit 6a bezeichnet ist. Die Antriebswelle 6 ist in den Gehäusehälften 1 a, 1 b mittels eines ersten Lagers 7 und eines zweiten Lagers 8 gelagert und weist eine Exzenterscheibe 9 auf, deren Symmetrieachse mit 9a bezeichnet ist. Der Abstand zwischen der Drehachse 6a der Antriebswelle 6 und der Symmetrieachse 9a der Exzenterscheibe 9 (Exzentrizität) ist in der Fig. 1 mit e bezeichnet.

Auf der Exzenterscheibe 9 ist mittels eines Nabenlagers 10, das im vorliegenden Fall ein Wälzlager ist, die Nabe 11 der Scheibe 3 gelagert. Angetrieben wird die Scheibe 3 und somit der Verdrängerkörper 2 über die Antriebswelle 6 und die Exzenterscheibe 9. Dabei wird die Antriebskraft über das Nabenlager 10 auf die Nabe 11 der Scheibe 3 übertragen. Die Führung des Verdrängerkörpers 2 erfolgt über eine Schwinge 12, die am einen Ende drehbar auf einer Welle 13 gelagert ist (Fig. 1). Am andern Ende trägt die Schwinge 12 einen Bolzen 14, der drehbar in einem Auge 15 der Scheibe 3 gelagert ist.

Das Gehäuse 1 weist einen Einlass 16 und einen Auslass 17 für das Fördermedium, vorzugsweise Luft, sowie zwei Förderräume 18, 18' auf. In der Scheibe 3 ist ein Durchlass 19 (oder mehrere Durchlässe) vorhanden, durch den das Fördermedium vom Förderraum 18 in den Förderraum 18' gelangen kann.

Zum Ausgleich der beim exzentrischen Antrieb des Verdrängerkörpers 2 entstehenden Massenkräfte sind auf der Antriebswelle 6 zwei Gegengewichte 20, 21 angeordnet, die so nahe als möglich an die Exzenterscheibe 9 heran gerückt sind, damit im Betrieb eine Durchbiegung der Antriebswelle 6 so klein wie möglich gehalten oder gar verhindert wird. Der Abstand zwischen den Lagern 7 und 8 und dem jeweils benachbarten Gegengewicht 20 bzw. 21 und damit auch der Abstand zwischen den Lagern 7, 8 und der Exzenterscheibe 9 ist ebenfalls so klein als möglich gehalten, was weiter dazu beiträgt, eine Durchbiegung der Antriebswelle 6 im Betrieb klein zu halten bzw. zu verhindern.

Dieser geringe Lagerabstand wird dadurch erreicht, dass die Lageraufnahmen 48a und 48b, mit denen die beiden Gehäusehälften 1 a und 1 b versehen sind, vollständig in das Gehäuseinnere in die Förderräume 18' bezw. 18 hineinkragen und dass die Mittelpunkte der beiden Lager 7, 8 in einer Vertikalebene innerhalb des jeweiligen Förderraums 18', 18 liegen. Dies im Gegensatz zu denen bekannten Lösungen, bei denen sich die Lageraufnahmen und die Lager jeweils entweder in der Ebene der Gehäusewände oder sogar ausserhalb davon befinden.

Die Antriebswelle 6 erstreckt sich bezüglich der Exzenterscheibe 9 auf der Seite des zweiten Lagers 8 durch die Wand des Gehäuseteils 1b hindurch und trägt an ihrem aus dem Gehäuse 1 herausragenden Ende eine Antriebsscheibe 23. Die auf der Aussenseite des Gehäuses 1 angeordnete Antriebsscheibe 23 ist auf nicht näher dargestellte Weise, z.B. mittels eines Antriebsriemens, mit einem nicht gezeigten Antrieb verbunden.

Beim gezeigten Beispiel ist die Antriebswelle 6 an ihrem antriebsseitigen, die Antriebsscheibe 23 tragenden Ende mittels eines dritten Lagers 24 abgestützt, das vorzugsweise ein Wälzlager, insbesondere ein Kugellager ist. Das dritte Lager 24 sitzt im Bereich der Antriebsscheibe 23 auf der Antriebswelle 6, vorzugsweise etwa in der Mittelebene der Antriebsscheibe 23, um den Einfluss der Spannkraft eines über die Antriebsscheibe 23 geführten Antriebsriemens (nicht gezeigt) auf die Durchbiegung der Antriebswelle 6 zu minimieren bzw. zu eliminieren. Das dritte Lager 24 ist in einem in Richtung der Achse 6a der Antriebswelle 6 vom Gehäuse 1 abstehenden Stützteil 25 gehalten, der beim gezeigten Ausführungsbeispiel mit dem Gehäuseteil 1b einstückig ist. Der Stützteil 25 kann aber auch als ein vom Gehäuse 1 getrennter Bauteil ausgebildet sein, der am Gehäuse 1 befestigt ist.

Das dritte Lager 24 ist beim gezeigten Ausführungsbeispiel als Axiallager ausgebildet, das zur axialen Ausrichtung der Antriebswelle 6 im Gehäuse 1 dient. Der Aussenring des dritten Lagers 24 ist in axialer Richtung im Stützteil 25 abgestützt und mittels eines Sicherungsringes 26 gesichert. Der Innenring 24b des dritten Lagers 24 liegt zwischen einer auf die Antriebswelle 6 aufgeschobenen Distanzhülse, die an einer an der Antriebswelle 6 ausgebildeten Schulter anliegt, und der Nabe 23a der Antriebsscheibe 23. Die Distanzhülse, der Innenring 24b des dritten Lagers 24 und die Nabe 23a der Antriebscheibe 23 sind mittels einer auf ein Gewinde 29 am Ende der Antriebswelle 6 aufgeschraubten Schraubenmutter 30 gegen die Schulter verspannt.

Das dritte Lager 24 ist wie in Fig. 2 gezeigt fettgeschmiert. Um zu verhindern, dass das dritte Lager 24 während des Betriebs austrocknet, ist mit konstruktiven Mitteln dafür gesorgt, dass auf beiden Seiten des dritten Lagers 24 derselbe Druck, nämlich der Umgebungsdruck, herrscht. Zu diesem Zweck ist im Stützteil 25 ein Durchlass ausgebildet, der den Raum auf derjenigen Seite des dritten Lagers 24, die der Distanzhülse zugekehrt ist, mit der Umgebung verbindet. Somit wirkt der in dieser Umgebung herrschende Druck sowohl auf die der Distanzhülse zugekehrte erste Seite wie auch auf die dieser ersten Seite in axialer Richtung gegenüberliegende zweite Seite des dritten Lagers 24.

Die zusätzliche Abstützung der Antriebswelle 6 an ihrem antriebsseitigen Ende ermöglicht es, den Abstand zwischen dem zweiten Lager 8 und der Befestigungsstelle der Antriebsscheibe 23 auf der Antriebswelle 6 einerseits oder der Magnetkupplung andererseits freier zu wählen, ohne die Gefahr einer Durchbiegung der Antriebswelle 6 in Kauf nehmen zu müssen.

Damit verhindert werden kann, dass während des Betriebs Fördermedium aus dem Förderraum 18, 18' nach aussen in die Umgebung austreten kann, ist im Bereich des Durchtrittes der Antriebswelle 6 durch die Wand des Gehäuses 1 eine Labyrinthdichtung angeordnet. Diese besteht aus zwei in Längsrichtung der Antriebswelle 6 hintereinander angeordneten Drosselstellen. Jede Drosselstelle weist ein ortsfestes Dichtungsorgan auf, das in eine Nut in der mit der Antriebswelle 6 mitdrehenden Distanzhülse heingreift. Die Dichtungsorgane sind vorzugsweise durch Kolbenringe gebildet und sind unter Vorspannung im Stützteil 25 gehalten. In den Raum zwischen den Drosselstellen mündet eine Verbindungsleitung, die am andern Ende in den Einlass 16 mündet. Diese Verbindungsleitung verbindet demnach den Einlass 16 mit dem Raum zwischen den Drosselstellen. Das bedeutet, dass im Betrieb zwischen den Drosselstellen ein Druck herrscht, der etwa dem Druck im Einlass 16 entspricht, der niedriger ist als der Umgebungsdruck. Durch die erste Drosselstelle austretendes Fördermedium wird über die Verbindungsleitung in den Einlass 16 zurück geführt und kann nicht in Längsrichtung der Antriebswelle 6 nach aussen austreten.

Das zweite Lager 8 für die Antriebswelle 6 ist ebenfalls fettgeschmiert, wobei dafür gesorgt ist, dass das zweite Lager 8 während des Betriebs nicht austrocknet. Zu diesem Zweck sind geeignete konstruktive Massnahmen getroffen, damit auf beiden Seiten des zweiten Lagers 8 derselbe Druck herrscht. Die dem Gegengewicht 21 zugekehrte erste Seite des zweiten Lagers 8 wird durch den Druck im Förderraum 18 beaufschlagt. Damit auch auf der andern, zweiten Seite des zweiten Lagers 8 derselbe Druck herrscht ist eine Verbindungsleitung 38 vorgesehen, die den Förderraum 18 mit dieser andern, zweiten Seite des zweiten Lagers 8 verbindet.

Sowohl das erste Lager 7 für die Antriebswelle 6 wie auch das Nabenlager 10 für die Exzenterscheibe 9 werden auf nicht näher dargestellte Weise mit einem flüssigen Schmiermittel, vorzugsweise Schmieröl, geschmiert. Die Lager 7 und 10 sind mittels ringförmiger Dichtelemente 39 gegenüber den Förderräumen 18, 18' abgedichtet.

Wie aus den Fig. 2 und 3 ersichtlich ist, wird jedes Gegengewicht 20, 21 durch einen mit der Antriebswelle 6 drehfest verbundenen Befestigungsteil 46 und einen Massenteil 47, der mit dem Befestigungsteil 46 aus einem Stück besteht, gebildet. Der Befestigungsteil 46 jedes Gegengewichtes 20, 21 hat in axialer Richtung gesehen eine möglichst geringe Abmessung, was es ermöglicht, das erste und zweite Lager 7 bzw. 8 so nahe als möglich an die Exzenterscheibe 9 heran zu rücken. Mit dieser Massnahme kann die Durchbiegung der Antriebswelle 6 während des Betriebs quasi verhindert werden.

Der innere Radius R des Massenteils 47 (Fig. 3) ist so bemessen, dass er grösser ist als die in Fig. 2 mit D bezeichnete radiale Abmessung der Nabe 11 der Scheibe 3 und auch grösser als der Aussendurchmesser der Lageraufnahmen 48a, 48b. Das erlaubt es, den Massenteil 47 in radialer Richtung ausserhalb der Nabe 11 anzuordnen, wie das aus Fig. 2 ersichtlich ist. Die Abmessung des Massenteils 47 jedes Gegengewichtes 20, 21 kann daher in axialer Richtung gesehen grösser als die axiale Abmessung des Befestigungsteils 46 gewählt werden. Dies ermöglicht es, den Befestigungsteil 46 ganz nahe an der Exzenterscheibe 9 und der Nabe 11 anzuordnen und trotzdem bei der Ausgestaltung des Massenteils 47 eine gewisse Freiheit zu haben.

Die Grösse des durch die Gegengewichte 20, 21 bewirkten Massenausgleichs kann durch eine geeignete Dimensionierung der Massenteile 47 bestimmt werden. Im vorliegenden Beispiel weisen die Gegengewichte einen T-förmigen Querschnitt auf, wobei die Querbalken die eigentlichen Massenteile 47 darstellen und so konfiguriert sind, dass sie sowohl die Nabe 11 als auch die Lageraufnahmen 48a, 48b beidseitig überdecken, zumindest teilweise.

Die in den Figuren gezeigten und vorstehend beschriebenen Verdrängermaschinen eignen sich insbesondere als Aufladeaggregate für Brennkraftmaschinen.

## Patentansprüche

1. Verdrängermaschine für kompressible Medien, mit wenigstens einem, in einem aus zwei Gehäusehälften (1 a, 1 b) bestehendem feststehenden Gehäuse (1) angeordneten, spiralförmigen Förderraum (18, 18') mit einem Einlass (16), der in den radial äusseren Bereich des spiralförmigen Förderraums (18, 18') mündet und einem Auslass (17), der im radial inneren Bereich des Förderraums (18, 18') angeordnet ist, und mit einem, dem Förderraum (18, 18') zugeordneten Verdrängerkörper (2), im wesentlichen bestehend aus einer Trägerscheibe (3) und beidseits davon abragenden Spiralblättern (4, 5), wobei der Verdrängerkörper mittels einer Lagerung (10) auf einer Exzenterscheibe (9) gelagert ist, die mit einer antreibbaren und um eine Rotationsachse (6a) drehbare Antriebswelle (6) verbunden ist, die beidseits der Exzenterscheibe (9) mittels eines ersten und zweiten Lagers (7, 8) im Gehäuse (1) drehbar gelagert ist, und mit beidseits der Exzenterscheibe (9) auf der Antriebswelle (6) sitzenden Gegengewichten (20, 21), die jeweils unmittelbar neben der Exzenterscheibe (9) zwischen dieser und einem der beiden Lager (7, 8) auf der Antriebswelle (6) angeordnet und drehfest mit der Antriebswelle (6) verbunden sind, wobei sich die Antriebswelle (6) antriebsseitig durch die Gehäusewand der Gehäusehälfte (1b) hindurch erstreckt und an ihrem antriebsseitigen Ende eine Antriebsscheibe (23) trägt, **dadurch gekennzeichnet, dass** jede Gehäusehälfte (1a, 1b) mit einer Lageraufnahme (48a, 48b) versehen ist, welche in den jeweiligen Förderraum (18', 18) hineinkragt, sodass der Abstand zwischen den Lagern (7, 8) und dem jeweils benachbarten Gegengewicht (20, 21) so klein als möglich gehalten ist,
wobei die Mittelpunkte der beiden Lager (7, 8) bezüglich ihrer Ausdehnung parallel zur Rotationsachse (6a) jeweils in einer Ebene liegen, die senkrecht zur Rotationsachse (6a) der Antriebswelle (6) verläuft, wobei diese Ebene jeweils innerhalb des jeweiligen Förderraums (18', 18) liegen.

2. Verdrängermaschine nach Anspruch 1, **dadurch gekennzeichnet, dass** jedes Gegengewicht (20, 21) einen in einem Abstand von der Drehachse (6a) der Antriebswelle (6) angeordneten Massenteil (47) aufweist, der mit einem drehfest mit der Antriebswelle (6) gekoppelten Befestigungsteil (46) verbunden ist, dessen axiale Abmessung in Richtung der Drehachse (6a) der Antriebswelle (6) kleiner ist als die entsprechende axiale Abmessung des Massenteils (47), und dass der Massenteil (47) in seiner axialen Erstreckung sowohl die Nabe 11 als auch die jeweilige Lageraufnahme (48a, 48b) zumindest teilweise beidseitig überdeckt.

3. Verdrängermaschine nach einem der vorangehenden Ansprüche 1-2, **dadurch gekennzeichnet, dass** die Gegengewichte (20, 21) T-förmig ausgebildet sind und der Massenteil (47) sowohl die Nabe (11) als auch die Lageraufnahme (48, 48b) beidseitig in gleichem Masse überdeckt.

4. Verdrängermaschine nach einem der Ansprüche 1 - 3, **gekennzeichnet durch** einen in Richtung der Längsachse (6a) der Antriebswelle (6) vom Gehäuse (1) der Gehäusehälfte abstehenden, mit letzterem verbundenen Stützteil (25), der von der Antriebswelle (6) durchsetzt ist und in dem ein drittes Lager (24) abgestützt ist.

5. Verdrängermaschine nach einem der Ansprüche 1-4, **dadurch gekennzeichnet, dass** das zweite Lager (8) fett geschmiert ist und die Lageraufnahme (48b) des zweiten Lagers (8) mit einer Verbindungsleitung (38) zwischen dem Förderraum (18) und dem zweiten Lager (8) versehen ist und auf beiden Seiten des zweiten Lagers (8) derselbe Druck herrscht.

6. Verdrängermaschine nach einem der vorangehenden Ansprüche 1-5, **gekennzeichnet durch** eine im Bereich des Durchtritts der Antriebswelle (6) durch das Gehäuse (1) zwischen letzterem und der Antriebswelle (6) angeordnete Labyrinthdichtung, die aus wenigstens zwei in Längsrichtung der Antriebswelle (6) hintereinander angeordneten Drosselstellen besteht, wobei in den Raum zwischen zwei benachbarten Drosselstellen eine Verbindungsleitung mündet, die mit dem Einlass (16) der Verdrängermaschine verbunden ist.

7. Verdrängermaschine nach Anspruch 5, **dadurch gekennzeichnet, dass** das dritte Lager (24) fettgeschmiert ist, wobei Mittel vorhanden sind, sodass auf beiden Seiten des dritten Lagers (24) Umgebungsdruck herrscht.

8. Verdrängermaschine nach Anspruch 7, **dadurch gekennzeichnet, dass** im Stützteil (25) ein Durchlass angeordnet ist, der den Raum auf einer Seite des dritten Lagers (24) mit der Umgebung verbindet.

9. Verdrängermaschine nach einem der vorangehenden Ansprüche 1-8, **dadurch gekennzeichnet, dass** das erste Lager (7) sowie das Nabenlager (10) der Verdrängermaschine mit einem flüssigem Schmiermittel geschmiert sind.

## Claims

1. A displacement machine for compressible media, comprising at least one spiral-shaped conveying space (18, 18') which is arranged in a fixed housing (1) consisting of two housing halves (1 a, 1 b) and comprises an inlet (16) which opens into the radial outer region of the spiral-shaped conveying space (18, 18'), and comprising an outlet (17) which is arranged in the radial inner region of the conveying space (18, 18'), and a displacement body (2) which is associated with the conveying space (18, 18') and substantially consists of a support disc (3) and spiral leaves (4, 5) which protrude therefrom on both sides, wherein the displacement body is mounted by means of a bearing (10) on an eccentric disc (9), which is connected to a driveable drive shaft (6) that is rotatable about a rotational axis (6a) and is rotatably mounted on either side of the eccentric disc (9) by means of a first and second bearing (7, 8) in the housing (1), and having counterweights (20, 21) which are seated on either side of the eccentric disc (9) on the drive shaft (6) and which are respectively arranged directly adjacent to the eccentric disc (9) between said disc and one of the two bearings (7, 8) on the drive shaft (6) and are connected to the drive shaft (6) in a torsion-proof manner, wherein the drive shaft (6) extends on the drive side through the housing wall of the housing half (1 b) and carries a drive disc (23) at its end on the drive side, **characterized in that** each half (1 a, 1 b) of the housing is provided with a bearing receiver (48a, 48b) which protrudes into the respective conveying space (18, 18'), so that the distance between the bearings (7, 8) and the respectively adjacent counterweight (20, 21) is kept as small as possible, wherein the centre points of the two bearings (7, 8) respectively lie in a plane with respect to their extension parallel to the rotational axis (6a), which plane extends perpendicularly to the rotational axis (6a) of the drive shaft (6), wherein said plane respectively lies within the respective conveying space (18', 18).

2. A displacement machine according to claim 1, **characterized in that** each counterweight (20, 21) comprises a mass part (47) which is arranged at a distance from the rotational axis (6a) of the drive shaft (6) and which is connected to a fastening part (46) which is coupled in a torsion-proof manner to the drive shaft (6) and whose axial dimension in the direction of the rotational axis (6a) of the drive shaft (6) is smaller than the respective axial dimension of the mass part (47), and that the mass part (47), in its axial extension, covers both the hub 11 and also the respective bearing receiver (48a, 48b) at least partly on both sides.

3. A displacement machine according to one of the preceding claims 1 to 2, **characterized in that** the counterweights (20, 21) are arranged in a T-shaped manner and the mass part (47) covers both the hub (11) and also the bearing receiver (48, 48b) on both sides to the same extent.

4. A displacement machine according to one of the preceding claims 1 to 3, **characterized by** a support part (25) which protrudes in the direction of the longitudinal axis (6a) of the drive shaft (6) from the housing (1) of the housing half and is connected to the latter, and is penetrated by the drive shaft (6) and in which a third bearing (24) is supported.

5. A displacement machine according to one of the preceding claims 1 to 4, **characterized in that** the second bearing (8) is lubricated by grease and the bearing receiver (48b) of the second bearing (8) is provided with a connecting line (38) between the conveying space (18) and the second bearing (8), and the same pressure prevails on both sides of the second bearing (8).

6. A displacement machine according to one of the preceding claims 1 to 5 **characterized by** a labyrinth seal which is arranged in the region of the passage of the drive shaft (6) through the housing (1) between the latter and the drive shaft (6), and which consists of at least two throttling points which are arranged one behind the other in the longitudinal direction of the drive shaft (6), wherein a connecting line opens into the space between two adjacent throttling points, which connecting line is connected to the inlet (16) of the displacement machine.

7. A displacement machine according to claim 5, **characterized in that** the third bearing (24) is lubricated by grease, wherein means are present so that the ambient pressure prevails on both sides of the third bearing (24).

8. A displacement machine according to claim 7, **characterized in that** a passage is arranged in the support part (25) which connects the space on one side of the third bearing (24) to the ambient environment.

9. A displacement machine according to one of the preceding claims 1 to 8, **characterized in that** the first bearing (7) and the hub bearing (10) of the displacement machine are lubricated by a liquid lubricant.

## Revendications

1. Machine volumétrique pour fluides compressibles, avec au moins un espace de transport en spirale (18, 18') disposé dans un boîtier (1) fixe composé de deux moitiés de boîtier (1a, 1 b) et muni d'une entrée (16) qui débouche dans la zone extérieure dans le sens radial de l'espace de transport en spirale (18, 18') et d'une sortie (17) qui est disposée dans la zone disposée sur l'intérieur dans le sens radial de l'espace de transport (18, 18'), et avec un élément de déplacement (2) associé à l'espace de transport (18, 18'), composé pour l'essentiel d'un disque de support (3) et de pales en spirale (4, 5) dépassant de celui-ci, l'élément de déplacement étant supporté au moyen d'un support (10) sur un disque excentrique (9) qui est relié par un arbre d'entraînement (6) pouvant être entraîné et capable de rotation autour d'un axe de rotation (6a), qui est supporté avec possibilité de rotation dans le boîtier (1) de part et d'autre du disque excentrique (9) au moyen d'un premier palier et d'un deuxième (7, 8), et avec des contrepoids (20, 21) posés de part et d'autre du disque excentrique (9) sur l'arbre d'entraînement (6), qui sont disposés directement sur l'arbre d'entraînement (6) à côté du disque excentrique (9) entre celui-ci et un des deux paliers (7, 8) et sont reliés de manière solidaire en rotation à l'arbre d'entraînement (6), l'arbre d'entraînement (6) s'étendant du côté menant à travers une paroi de boîtier de la moitié de boîtier (1b) et portant à son extrémité du côté menant un disque d'entraînement (23), **caractérisée en ce que** chaque moitié de boîtier (1a, 1 b) est munie d'un logement de palier (48a, 48b) qui dépasse dans l'espace de transport (18', 18) correspondant, de façon à garder la distance entre les paliers (7, 8) et le contrepoids (20, 21) voisin aussi petite que possible, les centres des deux paliers (7, 8) se trouvant chacun, par rapport à leur étendue parallèlement à l'axe de rotation (6a), dans un plan perpendiculaire à l'axe de rotation (6a) de l'arbre d'entraînement (6), lequel plan se situe à l'intérieur de l'espace de transport (18', 18) correspondant.

2. Machine volumétrique selon la revendication 1, **caractérisée en ce que** chaque contrepoids (20, 21) comporte une partie de masse (47) disposée à distance de l'axe de rotation (6a) de l'arbre d'entraînement (6), qui est reliée à une partie de fixation (46) reliée de manière solidaire en rotation avec l'arbre d'entraînement (6), dont la dimension axiale dans la direction de l'axe de rotation (6a) de l'arbre d'entraînement (6) est plus petite que la dimension axiale correspondante de la partie de masse (47), et **en ce que** la partie de masse (47) dans son étendue axiale recouvre au moins partiellement aussi des deux côtés bien le moyeu 11 que le logement de palier (48a, 48b) correspondant.

3. Machine volumétrique selon l'une des revendications 1 à 2, **caractérisée en ce que** les contrepoids (20, 21) sont en forme de T et la partie de masse (47) recouvre aussi bien le moyeu (11) que le logement de palier (48, 48b) de manière égale des deux côtés.

4. Machine volumétrique selon l'une des revendications 1 à 3, **caractérisée en ce qu'**elle comporte une partie d'appui (25) dépassant du boîtier (1) de la moitié de boîtier dans la direction de l'axe longitudinal (6a) de l'arbre d'entraînement (6) et reliée à celui-ci, qui est traversée par l'arbre d'entraînement (6) et dans laquelle s'appuie un troisième palier (24).

5. Machine volumétrique selon l'une des revendications 1 à 4, **caractérisée en ce que** le deuxième palier (8) est lubrifié avec de la graisse et le logement de palier (48b) du deuxième palier (8) est muni d'une conduite de communication (38) entre l'espace de transport (18) et le deuxième palier (8) et la même pression règne des deux côtés du deuxième palier (8).

6. Machine volumétrique selon l'une des revendications 1 à 5, **caractérisée en ce qu'**elle comprend un joint à labyrinthe disposé au niveau du passage de l'arbre d'entraînement (6) à travers le boîtier (1) entre ce dernier et l'arbre d'entraînement (6), qui se compose d'au moins deux points d'étranglement disposés l'un derrière l'autre dans le sens de la longueur de l'arbre d'entraînement (6), une conduite de communication reliée à l'entrée (16) de la machine volumétrique débouchant dans l'espace entre deux points d'étranglement voisins.

7. Machine volumétrique selon la revendication 5, **caractérisée en ce que** le troisième palier (24) est lubrifié avec de la graisse, des moyens étant prévus pour que la pression ambiante règne des deux côtés du troisième palier (24).

8. Machine volumétrique selon la revendication 7, **caractérisée en ce qu'**il est prévu dans la partie d'appui (25) un passage qui relie l'espace situé d'un côté du troisième palier (24) avec l'environnement.

9. Machine volumétrique selon l'une des revendications 1 à 8, **caractérisée en ce que** le premier palier (7) et le palier de moyeu (10) de la machine volumétrique sont lubrifiés avec un lubrifiant liquide.
